# EUROPÄISCHE PATENTSCHRIFT

(11) **EP 0 472 821 B1**
(45) Veröffentlichungstag und Bekanntmachung des Hinweises auf die Patenterteilung: **14.06.1995**
(21) Anmeldenummer: 91108088.5
(22) Anmeldetag: 18.05.1991
(51) Int. Cl.: B66C 1/54, E04G 21/16

(54) **Einrichtung zum Bewegen und Positionieren von Beton-Fertigteilen**
Arrangement for manipulating and positioning prefabricated concrete elements
Dispositif de manoeuvre et de positionnement d'éléments en béton préfabriqué

(30) Priorität: 30.08.1990 DE 4027447
(43) Veröffentlichungstag der Anmeldung: 04.03.1992
(73) Patentinhaber: Suckfüll, Gerhard, D-97618 Niederlauer (DE); Suckfüll, Brunhilde, D-97618 Niederlauer (DE)
(72) Erfinder: Suckfüll, Gerhard, D-97618 Niederlauer (DE); Suckfüll, Brunhilde, D-97618 Niederlauer (DE)
(74) Vertreter: Kessel, Egbert, Dipl.-Ing.

(56) Entgegenhaltungen:
- CH-A- 424 147
- DE-U- 8 900 457
- FR-A- 1 399 631
- FR-A- 2 201 379
- US-A- 2 677 570
- US-A- 2 832 633
- US-A- 3 057 651
- US-A- 4 784 398

## Beschreibung

Die Erfindung betrifft eine Einrichtung zum Bewegen und Positionieren Von Beton-Fertigteilen, die als Rahmen-Elemente ausgebildet sind, aufeinandergestapelt werden und die Außenwand eines Raums bsp. einer Grabkammer bilden, welche einen in das Rahmen-Element absenkbaren Gerüstrahmen aufweist, der in der abgesenkten Stellung mindestens bereichsweise gegen die Innenkontur das Rahmen-Elements anliegt, wobei an dem Gerüstrahman Schwenkhebel ansitzen, die Über einen mittels eines Hebezeugs betätigbaren Schwenkantrieb in der abgesenkten Stellung in eine des Rahmen-Element untergreifende Position und mittels Zugfedern in die Offenstellung Überführbar sind.

Der Stand der Technik soll nachstehend anhand von rechteckigen Beton-Fertigteilen erläutert werden, wie sie aus der DE-PS 35 37 367 der Anmelder als rahmenartige Wandteile einer Grabkammer bekanntgeworden sind. Selbstverständlich ist die erfindungsgemäße Einrichtung jedoch nicht auf eine solche Anwendung beschränkt. See kann ebenso zum Bewegen und Positionieren von runden Rahmen-Elementen wie bsp. Schachtringen zum Einsatz kommen; auch für Rahmen-Elemente mit unregelmäßiger Umrißform ist sie geeignet.

Beim Einbau der Grabkammer gemäß DE-PS 35 37 367 können die rahmenartigen Wandteils auf dreierlei Weise bewegt und aufeinandergesetzt werden:
1. Es werden den oberen Rand der Wandteile erfassende Selbstgreiferzangen in Verbindung mit einem Hebezeug verwendet. Dabei tritt ein beachtlicher seitlicher Hebezug auf, der unerwünschte Formänderungen des Wandteils bewirkt. Ein weiterer Nachteil besteht darin, daß wegen des seitlichen Überstands der Selbstgreiferzangen eine Überbreite der die Grabkammer aufnehmenden Grube erforderlich ist, was zusätzliche Aushub- und Auffüllarbeit bedeutet.
2. Es werden in den oberen Rand des Wandteils vier daraus vorstehende metallische Gewindeträger eingegossen, auf die ein Ösenteil zur Aufnahme von Seilen aufgeschraubt wird, an denen ein Hebezeug angreift. Auch dabei tritt wieder ein seitlicher Hebezug mit den vorstehend beschriebenen ungünstigen Auswirkungen auf. Weitere Schwierigkeiten ergeben sich daraus, daß die Ösenteile von Hand auf- und abgeschraubt werden müssen, was infolge des häufig verschmutzten Gewindes mitunter kaum ausführbar ist;
3. Es werden im Bereich des oberen Rande in das Wandteil nach innen vorstehende Kunststoffschlaufen eingegossen, die zur Aufnahme von Seilen bestimmt sind, an denen ein Hebezeug angreift. Zwar sind die Kosten dieser Kunststoffschlaufen niedriger als die der metallischen Gewindeträger, doch besteht bei ihnen die Gefahr das Abreißens und die Notwendigkeit, sie nach Fertigstellung der Grabkammer zu entfernen, um vor allem ein Hängenbleiben des Sargs bei dessen Herunterlassen zu vermeiden. Außerdem ist auch bei dieser Ausführung wieder der nachteilige seitliche Hebezug zu beobachten.
4. Es wird eine aus der DE-U-89 00 457 bekannte Einrichtung zur Aufnahme von Lasten der eingangs beschriebenen Art verwendet. Dabei verhindern die nach unten und außen vorstehenden Vorsprünge der Schwenkhebel ein Stapeln der Wandteile.

Ein bei allen vier Möglichkeiten gegebener wesentlicher Mangel besteht jedoch darin, daß wegen des stets auftretenden Pendelns der am Hebezeug hängenden Last zu deren lagegerechtem Einjustieren über und in der die Grabkammer aufnehmenden Grube zusätzlich zu der Bedienungsperson des Hebezeugs zwei weitere Personen erforderlich sind. Dieser Personalbedarf erhöht die Einbaukosten jedoch ganz beträchtlich; außerdem bedeutet das sicherheitliche Nachteile, weil Menschen sich im Bereich der pendelnden Last aufhalten müssen.

Der Erfindung liegt die Aufgabe zugrunde, die Kosten für das Bewegen und Positionieren beim Einbau derartiger Beton-Fertigteile vor allem durch Verminderung des Personalbedarfs, aber euch durch Vermeidung des Anbringens von ganz oder teilweise verlorenen Kupplungsmitteln zu senken, die Sicherheit bei der Durchführung dieser Maßnahmen zu erhöhen und die Anwendung menschlicher Kraft entbehrlich zu machen. Ausgehend von der eingangs beschriebenen bekannten Einrichtung wird das erfindungsgemäß durch die Kombination der folgenden Merkmale erreicht:
a) Als Antrieb der Schwenkhebel ist eine den Gerüstrahmen mittig durchdringende Achse mit an ihren Enden drehbar gelagerten scherenartig angeordneten Steuerhebeln vorgesehen;
b) das untere Ende jedes Steuerhebels ist über einen Lenker mit dem unteren Ende des benachbarten Schwenkhebels verbunden;
c) die oberen Enden von je zwei einander axial gegenüberliegenden Steuerhebeln sind durch je eine Schaltstange verbunden;
d) auf der Oberseite des Gerüstrahmens sind vier Halteösen als Eckpunkte eines die Achse als Mittellinie aufweisenden Vierecks angeordnet;
e) in den beiden Halteösen jeder zur Achse rachtwinklig verlaufenden Viereckseite ist ein zweisträngiges Kettangehänge befestigt, das an seinem anderen Ende in einen am Greifer eines Greiferbaggers angebrachten Sicherheitshaken eingehängt ist.

Diese Ausgestaltung schafft einen robusten und aufgrund seiner konstruktiven Einfachheit störunanfälligen Antrieb, der zwischen Hebezeug und Gerüstrahmen bzw. zwischen Hebezeug, Gerüstrahmen und Last die Herstellung einer starren Verbindung ermöglicht, die es erlaubt, in den für ein lagegerechtes Positionieren erforderlichen Richtungen Druck auf den Gerüstrahmen bzw. auf den Gerüstrahmen und die Last auszuüben; ein Pendeln der Last mit seinen nachteiligen Folgen ist ausgeschlossen, Die Halteösen und das zweisträngige Kettengehänge gewährleisten, daß der Greiferbagger und Gerüstrahmen auch dann, wenn letzterer sich in der Offenstellung befindet, in der die Schaltstangen und der Greifer des Greiferbaggers außer Eingriff sind, miteinander gekuppelt sind.

In weiterer vorteilhafter Ausgestaltung der Erfindung sind die Schaltstangen mittels des Greifers des Greiferbaggers betätigbar. Dabei erfassen die beiden Backen des Greifers die Schaltstangen zwischen sich, so daß beim Heben, seitlichen Verschwenken oder Drehen des Greifers diese Bewegung unmittelbar auf den Gerüstrahmen bzw. auf den Gerüstrahmen mitsamt davon getragenem Rahmen-Element Übertragen wird, ohne daß es dabei zu einer Pendelbewegung der Last kommt.

Um beim Öffnen des Greifers des Greiferbaggers ein Einrücken des Antriebs in die Offenstellung das Gerüstrahmens zu ermöglichen, welche die Voraussetzung für dessen Absenken in das Rahmen-Element ist, sind gemäß einem weiteren vorteilhaften Merkmal der Erfindung die unteren Enden dar Steuerhebel mittels eines federelastischen Rückstellelements miteinander verbunden, wobei zweckmäßigerweise in den unteren Spalt der Steuerhebel ein deren Durchfallen verhindernder Anschlag eingebracht ist.

Gemäß einem weiteren vorteilhaften Merkmal der Erfindung empfiehlt es sich, zur Befestigung des zweisträngigen Kettengehänges in den Halteösen Schäkel vorzusehen. Eine solche Befestigung ist einfach zu bewerkstelligen und genügt höchsten sicherheitlichen Anforderungen.

Da nicht überall ein Greiferbagger zur Verfügung steht, muß der Gerüstrahmen auch in Kombination mit einem Kran verwendbar sein. Zu diesem Zweck ist erfindungsgemäß vorgesehen, daß am oberen Ende jedes Steuerhebels eine nach außen gerichtete Einhängelasche befestigt ist. In den beiden eIner kurzen Seite zugeordneten Einhängelaschen wird je ein zweisträngiges Kettengehänge befestigt, so daß beim Anheben des Gerüstrahmens die Schaltstangen aufeinander zubewegt werden, d.h. also die Schließstellung des Gerüstrahmens herbeigeführt wird.

Um derartiges beim Einbringen des Gerüstrahmens in das Rahmen-Element, das ja nur in der Offenstellung des Gerüstrahmens möglich ist, zu verhindern, ist gemäß einem vorteilhaften Merkmal der Erfindung am Gerüstrahmen ein in den oberen Spalt der Steuerhebel einführbares Sperrglied gehalten. Dieses Sperrglied sorgt dann, wenn es in den oberen Spalt der Steuerhebel eingeführt ist, für die Offenstellung des Gerüstrahmens; um diesen in die Schließstellung einrücken zu lassen, muß es - bei nachgelassenen Kettengehängen - aus dem oberen Spalt entfernt werden.

In der Zeichnung ist ein bevorzugtes Ausführungsbeispiel der Erfindung dargestellt.

Es zeigen
- Fig. 1: eine Stirnansicht des in ein rechteckiges Rahmen-Element abgesenkten Gerüstrahmens in der Offenstellung,
- Fig. 2: eine Stirnansicht des in ein rechteckiges Rahmen-Element abgesenkten Gerüstrahmens in der Schließstellung und
- Fig. 3: eine Draufsicht auf die Darstellung gemäß Fig. 1.

In Fig. 3 ist ein Beton-Fertigteil in Form eines rechteckigen Rahmen-Elements 1 mit den beiden langen Seiten 1a, 1b und den beiden kurzen Seiten 1c, 1d gezeigt. Wie die Fig. 1 und 2 erkennen lassen, sind am unteren Rand des Rahmen-Elements 1 vier nach innen und unten offene Ausnehmungen 2 vorgesehen.

Innerhalb des Rahmen-Elements 1 befindet sich ein Gerüstrahmen 3, der ebenfalls rechteckig ausgebildet ist. Seine beiden langen Seiten 3a, 3b sind kürzer als die langen Seiten 1a, 1b des Rahmen-Elements 1 und liegen gegen deren Innenflächen an, während seine beiden kurzen Seiten 3c, 3d etwa so lang wie das Innenmaß der kurzen Seiten 1c, 1d des Rahmen-Elements 1 und im Abstand von diesem angeordnet sind. Dieser Abstand wird von je einem an den kurzen Seiten 3c, 3d mittig außen ansitzenden Distanzstück 4a, 4b überbrückt, dessen freies Ende eine nach unten und innen verlaufende Abschrägung 5 aufweist. Die langen Seiten 3a, 3b des Gerüstrahmens 3 sind mit einem nach außen gerichteten Flansch 6 versehen, der in der vollständig abgesenkten Stellung des Gerüstrahmens 3 auf die nach oben weisende Fläche der langen Seiten 1a, 1b des Rahmen-Elements 1 zu liegen kommt.

In den Eckbereichen des Gerüstrahmens 3 sind auf dessen Oberseite vier Halteösen 7 vorgesehen. Etwa gegenüber sitzen an der Unterseite des Gerüstrahmens 3 vier nach unten gerichtete Lappen 8 an, an denen Schwenkhebel 9 gelagert sind, die an ihrem unteren Ende einen auswärts gerichteten Vorsprung 9a und einen einwärts gerichteten Lageransatz 9b aufweisen. An jedem Lageransatz 9b ist eine Lenker 10 gehalten, durch den der Schwenkhebel 9 gelenkig mit dem unteren Ende eines Steuerhebels 11a bzw. 11b verbunden ist.

Die Steuerhebel 11a, 11b sind scherenartig angeordnet und drehbar auf beiden Enden einer den Gerüstrahmen 3 mittig durchdringenden Achse 12 gelagert. Die oberen Enden der beiden Steuerhebel 11a sind mittels einer Schaltstange 13a und die oberen Enden der beiden Steuerhebel 11b mittels einer Schaltstange 13b miteinander verbunden und weisen nach außen gerichtete Einhängelaschen 14a, 14b auf. Die unteren Schenkel der Steuerhebel 11a, 11b sind mittels eines federelastischen Rückstellelements 15 in Form einer Schraubenzugfeder verbunden; außerdem ist in dem Spalt zwischen den unteren Schenkeln der Steuerhebel 11a, 11b ein deren Durchfallen verhindernder Anschlag 16 vorgesehen. An den kurzen Seiten 3c, 3d des Gerüstrahmens 3 ist bei 17 ein Sperrglied 18 längsverschieblich und schwenkbar gehalten, das in den Spalt zwischen den oberen Schenkeln der Steuerhebel 11a, 11b einführbar ist.

Mit 19 ist ein zweisträngiges Kettengehänge bezeichnet, das mit dem einen Ende in den Einhängelaschen 14a und 14b und mit dem anderen Ende an einem - nicht dargestellten - Kranhaken befestigt ist. Auch mit 20 ist ein zweisträngiges Kettengehänge bezeichnet, das jedoch mit dem einen Ende in den Halteösen 7 einer kurzen Seite 3c bzw. 3d des Gerüstrahmens 3 und mit dem anderen Ende in einem am Greifer 21 des Greiferbaggers angebrachten Sicherheitshaken eingehängt ist.

Die Bedienung und Wirkungsweise der erfindungsgemäßen Einrichtung ist folgende:
Zunächst werden die beiden zweisträngigen Kettengehänge 20 in den Halteösen 7 und den am oberen Ende des Greifers 21 des Greiferbaggers gegenüberliegend angebrachten Sicherheitshaken befestigt. Dann wird der Greifer 21 mit dem daran hängenden Gerüstrahmen 3 angehoben und über das zu bewegende Rahmen-Element 1 verschwenkt. Durch Betätigen des Drehkopfs des Greiferbaggers wird weiter der Gerüstrahmen 3 in eine Stellung gebracht, in der er sich innerhalb des Umrisses des Rahmen-Elements 1 befinden und seine Anlage-Bereiche parallel zu den entsprechenden Bereichen des Rahmen-Elements 1 verlaufen. Währen dieser Operationen ist der Greifer 21 geschlossen, so daß er die Schalstangen 13a, 13b zwischen sich erfaßt und deshalb die vom Greiferbagger veranlaßten Bewegungen unmittelbar auf den Gerüstrahmen 3 überträgt. Nun wird der Greifer 21 geöffnet, was unter der Wirkung das Rückstellelements 15 ein Einrücken des Gerüstrahmens 3 in die Offenstellung zur Folge hat; der geöffnete Gerüstrahmen 3 wird schließlich in das Rahmen-Element 1 abgesenkt, bis er die in Fig. 1 gezeigte Stellung einnimmt, worauf der Greifer 21 geschlossen wird und dabei über die Schaltstangen 13a, 13b auch den Gerüstrahmen 3 in seine Schließstellung gemäß Fig. 2 einrücken läßt.

In dieser Schließstellung sind die Vorsprünge 9a der Schwenkhebel 9 in die Ausnehmungen 2 eingerastet. Das Rahmen-Element 1 ist damit an vier Punkten untergriffen und kann mittele des Greiferbaggers angehoben, verschwenkt und gedreht werden, bis es die gewünschte Position innehat; da der Greifer 21 während all dieser Operationen die Schaltstangen 13a, 13b zwischen sich erfaßt hat, erfolgt wieder eine unmittelbare übertragung der vom Greiferbagger veranlaßten Bewegungen auf den Gerüstrahmen 3 samt Last ohne das Auftreten von Pendelbewegungen. Die Kettengehänge 20 sind dabei entspannt; der Gerüstahmen 3 samt Last wird allein vom Greifer 21 des Greiferbaggers gehalten und getragen. Ist das Rahmen-Element 1 an der gewünschten Stelle abgesetzt, wird der Greifer 21 geöffnet, was zugleich das Einrücken des Gerüstrahmens 3 in die Offenstallung bedeutet, so daß dieser durch Anheben des Greifers 21 aus dem Rahmen-Element 1 herausbewegt werden kann; dabei sind die Kettengehänge 20 gespannt. - Handelt es sich bei dem Rahmen-Element 1 um das Wandteil einer Grabkammer, kann der Gerüstrahmen 3 abgehängt und der Greiferbagger - bei lockerem Erdreich wie Sand, Kies oder Rollkies - zum Ausbaggern im Inneren des Rahmen-Elements 1 verwendet werden, das dabei als Gleitschalung dient.

Wird der Gerüstrahmen 3 in Kombination mit einem Kran verwendet, so werden die zweisträngigen Kettengehänge 19 unten in den Einhängelaschen 14a, 14b und oben am Kranhaken befestigt. Bei allen Operationen, welche die Offenstellung des Gerüstrahmens 3 erfordern, muß sich das Sperrglied 18 in dem Spalt zwischen den oberen Schenkeln der Steuerhebel 11a, 11b befinden; erst wenn der Gerüstrahmen 3 die vollkommen abgesenkte Stellung gemäß Fig. 1 einnimmt, kann das Sperrglied 18 ausgeklinkt werden, worauf durch Aufwärtsbewegen des Krans die Schließstellung des Gerüstrahmens 3 herbeigeführt wird.

## Patentansprüche

1. Einrichtung zum Bewegen und Positionieren von Beton-fertigteilen, die als Rahmen-Elements (1a, 1b, 1c, 1d) ausgebildet sind, aufeinandergestapelt werden und die Außenwand eines Raums, bsp. einer Grabkammar, bilden, welche einen in das Rahmen-Element (1a, 1b, 1c, 1d) absenkbaren Gerüstrahmen aufweist, der in der abgesenkten Stellung mindestens bereichsweise gegen die Innenkontur des Rahmen-Elements (1a, 1b, 1c, 1d) anliegt, wobei an dem Gerüstrahmen Schwenkhebel (9) ansitzen, die über einen mittels eines Hebezeugs betätigbaren Schwenkantrieb in der abgesenkten Stellung in eine das Rahmen-Element (1a, 1b, 1c, 1d) untergreifende Position und mittels Zugfedern (15) in die Offenstellung überführbar sind, **gekennzeichnet durch** die Kombination der folgenden Merkmale:
a) Als Antrieb der Schwenkhebel (9) ist eine den Gerüstrahmen (3) mittig durchdringende Achse (12) mit an ihre Enden drehbar gelagerten scherenartig angeordnetan Steuerhebeln (11a, 11b) vorgesehen;
b) das untere Ende jedes Steuerhebels (11a bzw. 11b) ist über einen Lenker (10) mit dem unteren Ende des benachbarten Schwenkhebels (9) verbunden;
c) die oberen Enden von je zwei einander axial gegenüberliegenden Steuerhebeln (11a bzw. 11b) sind durch je eine Schaltstange verbunden;
d) auf der Überseite des Gerüstrahmens (3) sind vier Halteösen (7) als Eckpunkte eines die Achse (12) als Mittellinie aufweisenden Vierecks angeordnet;
e) in den beiden Halteösen (7) jeder zur Achse (12) rechtwinklig varlaufenden Viereckseite ist ein zweisträngiges Kettangehänge (20) befestigt, das an seinem anderen Ende in einen am Greifer (21) eines Greiferbaggers angebrachten Sicherheitshaken eingehängt ist.

2. Einrichtung nach Anspruch 1, **dadurch gekennzeichnet**, daß die Schaltstangen (13a, 13b) mittels des Greifers (21) betätigbar sind.

3. Einrichtung nach Anspruch 2, **dadurch gekennzeichnet**, daß die unteren Enden der Steuerhebel (11a, 11b) mittels eines federelastischen Rückstellelements (15) miteinander verbunden sind.

4. Einrichtung nach Anspruch 3, **dadurch gekennzeichnet**, daß in den Unteren Spalt der Steuerhebel (11a, 11b) ein deren Durchfallen verhindernder Anschlag (16) eingebracht ist.

5. Einrichtung nach den Ansprüchen 1 - 4, **dadurch gekennzeichnet**, daß zur Befestigung da zweisträngigen Kettengehänges (29) in den Halteösen (7) Schäkel vorgesehen sind.

6. Einrichtung nach Anspruch 1, **dadurch gekennzeichnet**, daß am oberen Ende jedes Steuerhebels (11a, 11b) eine nach außen gerichtete Einhängelasche (14a, 14b) befestigt ist.

7. Einrichtung noch Anspruch 6, **dadurch gekennzeichnet**, daß am Gerüstrahmen (3) ein in den oberen Spalt der Steuerhebel (11a, 11b) einfürbares Sperrglied (18) gehalten ist.

## Claims

1. A device for moving and positioning precast concrete parts which are in the form of frame elements (1a, 1b, 1c, 1d), are stacked one on top of the other and form the outer wall of a chamber, for example a burial chamber, which device has a supporting fame which can be lowered into the frame element (1a, 1b, 1c, 1d) and which in the lowered position rests, at least in regions, against the inner contour of the frame element (1a, 1b, 1c, 1d), pivoted levers (9) being mounted on the supporting frame and being conveyable, via a pivot drive actuatable by means of a lifting apparatus, in the lowered position into a position gripping the frame element (1a, 1b, 1c, 1d) from below and being conveyable by means of tension springs (15) into the open position, characterised by the combination of the following features:
a) a spindle (12), which centrally penetrates the supporting frame (3) and has control levers (11a, 11b) rotatably mounted in a scissors-like arrangement on its ends, is provided as a drive of the pivoted lever (9);
b) the lower end of each control lever (11a or 11b) is connected to the lower end of the adjacent pivoted lever (9) via a link (10);
c) in each case the upper ends of two axially opposite control levers (11a or 11b) are connected to one another via a shifter rod;
d) four holding eyes (7) are arranged on the upper side of the supporting frame (3) as comers of a quadrilateral having the spindle (12) as centre line;
e) a two-stranded chain suspension attachment (20) is secured in the two holding eyes (7) of each quadrilateral side running at right angles to the spindle (12) and is at its other end hung in a safety hook attached to the grab bucket (21) of a grab excavator.

2. A device in accordance with Claim 1, characterised in that the shifter rods (13a, 13b) can be actuated by means of the grab bucket (21).

3. A device in accordance with Claim 2, characterised in that the lower ends of the control levers (11a, 11b) are connected to one another by means of a resiliently elastic restoring element (15).

4. A device in accordance with Claim 3, characterised in that into the lower clearance of the control levers (11a, 11b) there is inserted a stop (16) preventing them from falling through.

5. A device in accordance with Claims 1 - 4, characterised in that shackles are provided to secure the two-stranded chain suspension attachment (29) in the holding eyes (7).

6. A device in accordance with Claim 1, characterised in that an outwards-directed suspension tab (14a, 14b) is secured to the upper end of each control lever (11a, 11b).

7. A device in accordance with Claim 6, characterised in that a blocking member (18) insertable into the upper clearance of the control levers (11a, 11b) is held on the supporting frame (3).

## Revendications

1. Dispositif pour déplacer et positionner des pièces préfabriquées en béton, qui sont réalisées sous la forme d'éléments de cadre (1a, 1b, 1c, 1d) qui sont empilés sur les autres et qui forment la paroi extérieure d'un local, par exemple une chambre tombale, laquelle comprend un cadre-support susceptible d'être abaissé dans l'élément de cadre (1a, 1b, 1c, 1d), ledit cadre-support reposant dans la position abaissée au moins localement contre le contour intérieur de l'élément de cadre (1a, 1b, 1c, 1d) ; et sur le cadre-support sont montés des leviers pivotant (9) qui peuvent être passés dans une position qui engage l'élément de cadre (1a, 1b, 1c, 1d) par le dessous, au moyen d'un entraînement pivotant qui peut être actionné dans la position abaissée à l'aide d'un appareil de levage, et dans la position ouverte à l'aide de ressorts de traction (15), caractérisée par la combinaison des caractéristiques suivantes :
a) on prévoit en tant qu'entraînement pour les leviers pivotants (9) un axe (12) qui traverse au milieu le cadre-support (3), avec des leviers de commande (11a, 11b) agencés à la manière de ciseaux et montés en rotation sur les extrémités de l'axe;
b) l'extrémité inférieure de chaque levier de commande (11a, 11b) est reliée au moyen d'un bras (10) à l'extrémité inférieure du levier pivotant voisin (9) ;
c) les extrémités supérieures de deux leviers de commande respectifs (11a, 11b) axialement opposés l'un à l'autre, sont reliées par une tige de manoeuvre respective;
d) quatre oeillets de maintien (7) sont agencés sur la face supérieure du cadre-support (3) en tant que sommets d'un rectangle qui présente l'axe (12) en tant que médiane;
e) dans les deux oeillets de maintien (7) de chacun des côtés du rectangle qui s'étendent à angle droit par rapport à l'axe (12) est fixée une suspension à chaîne (20) à deux brins, qui est accrochée à son autre extrémité dans un crochet de sécurité monté sur une benne preneuse (21) d'une pelle à benne preneuse.

2. Dispositif selon la revendication 1, caractérisée en ce que les tiges de manoeuvre (13a, 13b) peuvent être actionnées au moyen de la benne preneuse (21).

3. Dispositif selon la revendication 2, caractérisée en ce que les extrémités inférieures des leviers de commande (11a, 11b) sont reliées l'une à l'autre au moyen d'un élément de rappel (15) présentant l'élasticité d'un ressort.

4. Dispositif selon la revendication 3, caractérisée en ce qu'une butée (16) qui empêche leur chute est montée dans la fente inférieure des leviers de commande (11a, 11b).

5. Dispositif selon les revendications 1 à 4, caractérisée en ce qu'il est prévu dans les oeillets de maintien (7) des manilles (16) pour la fixation de la suspension à chaîne (29) à deux brins.

6. Dispositif selon la revendication 1, caractérisée en ce qu'à l'extrémité supérieure de chaque levier de commande (11a, 11b) est fixée une patte d'accrochage (14a, 14b) dirigée vers l'extérieur.

7. Dispositif selon la revendication 6, caractérisée en ce qu'un organe de blocage (18) susceptible d'être introduit dans la fente supérieure des leviers de commande (11a, 11b) est maintenu sur le cadre-support (3).
